# FASCICULE DE BREVET EUROPEEN

(11) **EP 0 023 169 B1**
(45) Date de publication et mention de la délivrance du brevet: **12.01.1983**
(21) Numéro de dépôt: 80400995.9
(22) Date de dépôt: 01.07.1980
(51) Int. Cl.: B65H 29/50

(54) **Dispositif d'empilage de produits en plaques**
Vorrichtung zum Stapeln flacher Gegenstände
Device for stacking flat articles

(30) Priorité: 11.07.1979 FR 7917981
(43) Date de publication de la demande: 28.01.1981
(73) Titulaire: S.A. Martin, F-69600 Villeurbanne (FR)
(72) Inventeur: Capdeboscq, Bernard, F-38540 Saint Just Chaleyssin (FR); Thomas, René Pierre, F-69200 Venissieux (FR)
(74) Mandataire: Saint Martin, René

## Description

La présente invention se rapporte à une machine destinée à empiler des produits en plaques, feuilles, ou analogues, telles que par exemple des caisses, pliées ou à plat en sortie d'une machine de façonnage de caisses en carton ondulé.

Un premier type de dispositif d'empilage de plaques connu (GB-A-24287/A.D1911) actuellement, comporte un tapis-convoyeur d'amenée de plaques, fixe en position, et transférant les plaques une par une sur une table élévatrice placée à une certaine hauteur par rapport au sol et qui descend au fur et à mesure de la constitution de la pile. Lorsque la table élévatrice est arrivée à son niveau le plus bas, c'est-à-dire lorsque la pile est constituée, on évacue cette dernière puis on procède à un nouvel empilage après avoir remonté la table élévatrice à sa position haute extrême, c'est-à-dire à hauteur de la partie aval du convoyeur. Un tel dispositif utilise une table élévatrice lourde et ayant une grande course, ce qui nécessite la mise en jeu d'une puissance importante. En outre, le temps de remontée élevé dû à la course de la table entraine une perte de temps importante à chaque changement de pile, ce qui affecte la productivité de la machine.

Un autre type de dispositif d'empilage de plaques connu (US-A-1 958 133) actuellement comporte un plateau d'empilage placé en position fixe au niveau du sol et un tapis-convoyeur animé d'un mouvement ascendant ou descendant de manière à ce que son extrémité aval de déversement monte au fur et à mesure de l'élaboration de la pile jusqu'à atteindre une hauteur maximale correspondant à celle désirée pour la pile de plaques. La pile constituée est alors évacuée tandis que le convoyeur redescend à sa position basse pour la confection d'une nouvelle pile. Pour de tels dispositifs, l'extrémité amont du convoyeur étant nécessairement fixe, à la compensation de longueur près, les feuilles sont déposées sur le plateau d'empilage suivant un angle d'incidence qui est, en début de formation de la pile, négatif par rapport à l'horizontale; elles ont donc tendance, à leur arrivée sur le plateau d'empilage ou sur la pile en formation, à se casser ou en tous cas à être soumises à un frottement important, ce qui nuit à la bonne formation de la pile. Par ailleurs, le temps perdu entre deux piles successives reste important car l'extrémité aval du convoyeur doit redescendre d'une hauteur égale à celle d'une pile avant que l'on puisse procéder à un nouvel empilage. Enfin la dépense d'énergie nécessaire pour déplacer l'extrémité aval du convoyeur d'amenée reste non négligeable, bien qu'inférieure à celle nécessitée pour le dispositif précédemment décrit.

On remarquera par ailleurs qu'il n'est pas possible d'utiliser le cas échéant ces dispositifs d'empilage connus comme dispositifs de transfert de paquets vers une machine de ficelage. En effet, dans le premier cas les paquets sortiraient à hauteur d'homme, ou un peu plus haut, et dans le second cas ils sortiraient au niveau du sol, alors qu'une machine de ficelage utilise une entrée des paquets à ficeler située à mi-hauteur d'homme environ. Dans les cas assez fréquents où les caisses sortent de la machine de comptage sous forme de paquets que l'on doit alors transférer vers une ficeleuse, il n'est pas possible avec les systèmes actuels d'utiliser la machine d'empilage en machine de transfert direct vers ladite ficeleuse, et il est alors nécessaire de remplacer cette machine d'empilage une machine de transfert de paquets appropriée, ce qui augmente le coût total de l'installation et diminue sa rentabilité.

Le dispositif d'empilage de produits en plaques, feuilles, ou analogues, conforme à l'invention ne présente pas les inconvénients des dispositifs décrits précédemment. Grâce à celui-ci en effet il est possible de procéder à l'élaboration de piles avec une dépense très faible d'énergie, de manière a conserver un angle d'arrivée des plaques sur le plateau d'empilage toujours positif par rapport à l'horizontale, le temps perdu entre deux piles successives étant par ailleurs réduit de moitié, et, le point de départ de l'empilage se situant à une hauteur compatible avec celle d'entrée d'une machine de ficelage, il est possible d'utiliser le dispositif de l'invention pour effectuer le cas échéant un transfert de paquets de la machine de façonnage vers la machine de ficelage.

Le dispositif de l'invention est du type comportant un convoyeur d'amenée des plaques mobile autour de son extrémité amont, de manière a ce que son extrémité aval se déplace verticalement, et se déversant à son extrémité avail sur une table d'empilage mobile verticalement (type connu de FR-A-2 186 941), et est caractérisé en ce que ledit convoyeur et ladite table d'empilage sont reliés l'un à l'autre par une liaison mécanique de conjugaison et de soutien vertical entrainant la montée de l'extrémité aval dudit convoyeur pendant la descente de la table d'empilage et vice-versa. De manière préférentielle, le convoyeur et la table élévatrice sont liés l'un à l'autre par au moins un câble, chaine, ou analogue, ayant chacune de ses extrémités attachée à chacun d'eux de manière à les soutenir verticalement, le ou lesdits câbles, chaines, ou analogue, s'enroulant autour d'au moins une poulie, pignon, ou analogue, de renvoi, placé (e) au-dessus de l'ensemble, de façon semblable aux dispositifs équipant les téléphériques et les funiculaires.

L'invention sera mieux comprise à l'aide de la description suivante d'un exemple de réalisation appliqué à une machine d'empilage de caisses pliées en sortie d'une machine de façonnage de caisses en carton, en référence aux dessins annexés dans lesquels:
- la figure 1 est une vue schématique en élévation latérale de la machine d'empilage conforme à l'invention;
- la figure 2 est une vue schématique de dessus partiellement éclatée de la machine de la figure 1.

En se reportant à l'ensemble des figures, la référence 1 désigne le dispositif de comptage des caisses pliées à la sortie de la machine de façonnage. Sur la figure 1, on a représenté une caisse 2 sortant du dispositif de comptage 1 par l'intermédiaire de rouleaux d'extraction 3.

Les plaques, telle que la plaque 4, sont déposées sur un transporteur fixe 5 à courroies sans fin 6, formant le premier élément de la machine d'empilage 7 de l'invention, elle-même mobile sur le sol grâce à des galets 8. Les courroies 6 du transporteur fixe 5 sont mises en mouvement, de manière connue en soi, autour des axes d'extrémité 9 et 10, grâce à un motoréducteur d'entrainement 11, accouplé à l'arbre 10 par exemple comme on le voit sur la figure 2. Les arbres 9 et 10 sont soutenus par des poutres verticales 12 et 13 faisant partie du châssis de la machine et reposant sur des longerons 14.

L'extrémité aval du transporteur fixe 5 est située légèrement au-dessus d'un second transporteur 15, également à courroies sans fin 16, mais dont l'arbre aval 42 peut osciller verticalement entre deux positions limite, la position basse extrême étant figurée en traits pleins et la position haute extrême en pointillés sur la figure 1, l'arbre amont 17 glissant alors horizontalement sur une glissière 18 par l'intermédiaire d'un galet 19 de manière à réaliser la compensation de longueur correspondante. De manière classique par ailleurs, un motoréducteur 20, accouplé à l'arbre 17, entraîne l'ensemble de courroies sans fin 16 de manière à permettre aux plaques d'avancer sur le transporteur 15.

A son extrémité portant l'arbre aval 42 le châssis du transporteur 15 est articulé, par des articulations 30, sur des chariots (21, 22) roulant chacun verticalement le long de poutres de support (23, 24), profilées en double-T, par l'intermédiaire de galets 25.

Une table élevatrice 26 peut également être animée d'un mouvement de va-et-vient vertical grâce à des chariots de support (27, 28) roulant sur les semelles des poutres (23, 24) opposées à celles soutenant les chariots 21 et 22, également par l'intermédiaire de galets 29.

Chaque couple de chariots (21, 27) et (22, 28) situé à chaque extrémité de l'arbre 42 et de la table 26 est suspendu par des attaches 39 et 40 à chaque extrémité d'une chaine 31 s'enroulant autour de pignons 32 placés au sommet des poutres 23 et 24, au-dessus de l'ensemble. Les pignons 32 sont entrainés en rotation par l'intermédiaire d'un arbre 33 et du groupe motoréducteur 34 schématisé sur la figure 1 et que l'on n'a pas représenté sur la figure 2 pour ne pas alourdir le dessin.

Une barre horizontale 35 en forme de U est fixée sur les chariots 21 et 22 et porte deux butées réglables 36 et 37 qui servent d'une part à bloquer en hauteur la table 26 à sa hauteur maximale h, et d'autre part de butée frontale pour les plaques 38 à empiler.

Le fonctionnement du dispositif de l'invention est le suivant:
La position de début d'empilage est celle où la plateforme 26 et le convoyeur 15 sont représentés en traits pleins sur la figure 1, c'est-à-dire celle où la plateforme 26 est à la lauteur h au-dessus du sol, égale à 1 m30 environ pour fixer les idées. Les moteurs 11, 20 et 34 sont alors mis en route dans le sens trigonométrique de sorte que, les convoyeurs 15 déposant les plaques (2, 4, 38) sur la table 26 ou sur la pile en cours de constitution, les chariots (21, 22) montent tandis que corrélativement les chariots (27, 28) descendent. Les poids du transporteur 15 et de la table élévatrice 26 étant choisis pour qu'il y ait équilibre au départ, l'effort fourni par le moteur 34 est minime et la dépense d'énergie négligeable en conséquence, comme c'est le cas pour les dispositifs équipant de manière semblable les téléphériques et funiculaires.
Lorsque la table 26 est parvenue au niveau du sol, comme indiqué en pointillés sur la figure 1, la pile constituée est évacuée à l'aide des rouleaux 41 équipant la plateforme 26, et apparaissant partiellement sur la figure 2. Pour revenir à la position de départ, le sens de rotation du moteur 34 est inversé et, la table 26 étant remontée à la hauteur h et le convoyeur 15 redescendu à son niveau initial, la machine est prête pour un nouvel empilage.

On remarquera que la hauteur h correspond environ à la hauteur d'une demi-pile de sorte que le temps de retour est inférieur de moitié aux temps de retour dès dispositifs antérieurs où soit la table élévatrice soit le dernier convoyeur devaient parcourir une distance égale à la hauteur d'une pile.

Enfin, lorsque l'on désire effectuer un transfert, sans empilage, de paquets vers une machine de ficelage, il suffit d'utiliser la machine 7 de l'invention sans actionner le moteur 34 et en position de départ telle que figurée en traits pleins sur la figure 1. La hauteur h correspondant à la hauteur d'entrée d'une machine de ficelage, le transfert des paquets de la table 26 vers ladite machine de ficelage s'effectue alors par simple translation horizontale.

L'invention trouve son utilisation la plus intéressante dans l'industrie du façonnage de caisses en carton ondulé.

## Revendications

1. Dispositif destiné à l'empilage de produits en plaques, feuilles, ou analogues, du type comportant un convoyeur (15) d'amenée des plaques mobile autour de son extrémité amont (17) de manière à ce que son extrémité aval (42) se déplace verticalement, et se déversant à son extrémité aval sur une table d'empilage (26) mobile verticalement, caractérisé en ce que ledit convoyeur (15) et ladite table d'empilage (26) sont reliés l'un à l'autre par une liaison méchanique (31) de conjugaison et de soutien vertical entrainant la montée de l'extrémité aval dudit convoyeur pendant la descente de la table d'empilage et vice versa.

2. Dispositif d'empilage selon la revendication 1, caractérisé en ce que le point de départ de ladite table d'empilage, correspondant à la hauteur maximale (h) de celle-ci, est situé à mi-hauteur d'homme environ.

3. Dispositif d'empilage selon la revendication 1, ou la revendication 2, caractérisé en ce que ledit convoyeur (15) et ladite table élévatrice (26) sont liés l'un à l'autre par au moins un câble, chaine (31), ou analogue, ayant chacune de ses extrémité (39, 40) attachées à chacun d'eux de manière à les soutenir verticalement, le ou lesdits câbels, chaines, ou analogue, s'enroulant autour d'au moins une poulie, pignon (32), ou analogue, de renvoi, placé(e) au-dessus de l'ensemble.

4. Dispositif d'empilage selon la revendication 3, caractérisé en ce qu'en position de début d'empilage, les poids de la plateforme (26) et dudit convoyeur (15) sont tels que l'ensemble est à l'équilibre.

## Claims

1. Device intended for stacking products in the form of plates, sheets or the like, of the type comprising a conveyor (15) for transporting the plates, which can move about its upstream end (17) so that its downstream end (42) moves vertically, and which discharges at its downstream end onto a vertically moveable stacking table (26), characterised in that the said conveyor (15) and the said stacking table (26) are connected to one another by a mechanical link (31) for pairing and vertical support, which causes the downstream end of the said conveyor to rise as the stacking table falls, and vice-versa.

2. Stacking device according to Claim 1, characterised in that the starting point of the said stacking table, corresponding to the maximum height (h) of the latter, is located at approximately waist height.

3. Stacking device according to Claim 1 or Claim 2, characterised in that the said conveyor (15) and the said lifting table (26) are linked to one another by at least one cable, chain (31) or the like, having each of its ends (39, 40) attached to each of them so as to support them vertically, and said cable or cables, chain or chains, or the like, winding around at least one return pulley, return pinion (32) or the like, placed above the assembly.

4. Stacking device according to Claim 3, characterised in that, in the position at the start of stacking, the weights of the platform (26) and the said conveyor (15) are such that the assembly is balanced.

## Patentansprüche

1. Vorrichtung zum Stapeln von Platten-, Folien- oder ähnlichen Erzeugnissen mit einer Fördereinrichtung (15) für die Zufuhr der Platten, die um ihr oberes Ende (17) derart beweglich ist, daß sich ihr unteres Ende (42) Senkrecht verschiebt, und die sich an ihrem unteren Ende auf einen senkrecht verfahrbaren Stapletisch (26) entleert, dadurch gekennzeichnet, daß die Fördereinrichtung (15) und der Stapeltisch (26) über eine mechanische Verbindung (31) senkrechter Zuordnung und Abstützung miteinander verbunden sind, die beim Absenken des Stapletisches das Heben des unteren Endes der Fördereinrichtung bewirkt und umgekehrt.

2. Vorrichtung nach Anspruch 1, dadurch gekennzeichnet, daß der der maximalen Höhe (h) des Stapeltisches entsprechende Ausgangspunkt etwa auf halber Manneslänge liegt.

3. Vorrichtung nach Anspruch 1 oder 2, dadurch gekennzeichnet, daß die Fördereinrichtung (15) und der Hubtisch (26) über mindestens ein Kabel, Kette (31) oder ahnliches miteinander verbunden sind, die mit ihren jeweiligen Enden (39, 40) jeweils an diesen derart befestigt sind, daß sie in senkrechter Richtung abgestützt werden, wobei das oder die Kabel, Ketten, oder ähnliche, über mindestens eine über der Baugruppe angeordneten Umlenkscheibe, Zahnrad (32) oder ähnliche geführt werden.

4. Vorrichtung nach Anspruch 3, dadurch gekennzeichnet, daß die Gewichte der Plattform (26) und der Fördereinrichtung (15) in der Stapelausgangsstellung derart sind, daß die Baugruppe im Beharrungszustand ist.
